# EUROPÄISCHE PATENTSCHRIFT

(11) **EP 2 862 647 B1**
(45) Veröffentlichungstag und Bekanntmachung des Hinweises auf die Patenterteilung: **12.07.2017**
(21) Anmeldenummer: 14003296.2
(22) Anmeldetag: 24.09.2014
(51) Int. Cl.: B22D 17/20

(54) **Druckgiesskolben**
Die casting piston
Piston à coulée sous pression

(30) Priorität: 17.10.2013 DE 102013017261
(43) Veröffentlichungstag der Anmeldung: 22.04.2015
(73) Patentinhaber: Wieland-Werke AG, 89079 Ulm (DE)
(72) Erfinder: Vida, Gabriel, 72555 Metzingen (DE)

(56) Entgegenhaltungen:
- DE-A1-102005 048 717
- DE-C1- 10 040 578

## Beschreibung

Die Erfindung betrifft einen Druckgießkolben mit einem an einer Kolbenstange befestigbaren Grundkörper gemäß dem Oberbegriff des Anspruchs 1.

Aus der Druckschrift DE 100 40 578 C1 ist ein Druckgießkolben mit einem hohlzylindrischen Gleitkörper, der auf der Mantelfläche eines Grundkörpers angeordnet ist, bereits bekannt. Ein derartiger Druckgießkolben zeichnet sich dadurch aus, dass der hohlzylindrische Gleitkörper aufgespreizt wird, sodass dieser mit seiner Außenfläche stets in Kontakt mit der Innenwandung der ihn umschließenden Füllkammer ist. Dadurch ist gewährleistet, dass der Gleitkörper des Kolbens überall dicht an der Innenwandung der Füllkammer anliegt, sodass keine Luft in die Füllkammer und damit in die Druckgießkammern einer Druckgießmaschine nachströmen kann. Zur besseren Abdichtung ist der Gleitkörper radial nur begrenzt aufweitbar.

Des Weiteren ist aus der DE 10 2011 052 446 A1 ein Druckgusskolbenkopf für den Leichtmetalldruckguss bekannt, der einen einteiligen Kolbenkopf aus Kupfer oder einer Kupfer-Legierung und einen am Kolbenkopf angeordneten geschlossenen Verschleißring aus einem härteren Material als das des Kolbenkopfes umfasst. Der Verschleißring ist im Bereich zwischen der Stirnfläche und der Mantelfläche des Kolbenkopfes angeordnet. Um einen Druckgusskolbenkopf mit verlängerter Standzeit und Wartungsfreundlichkeit anzugeben, wird vorgeschlagen, dass der Verschleißring an seiner der Stirnfläche zugewandten, radial einwärts gerichteten Kante einen ebenso radial einwärts gerichteten Steg aufweist. Dieser Steg bildet eine Barriere zum Schutz der Fügestelle zwischen dem Kolbenkopf und dem Verschleißring gegen ein Eindringen des schmelzflüssigen Metalls, da durch die erfindungsgemäße Verlängerung und mehrfache Umlenkung das in die Fügestelle eindringende Metall frühzeitig stirnflächennah erstarrt.

Zudem ist aus der Druckschrift DE 199 38 076 A1 ein Presskolben für Kaltkammer-Druckgießmaschinen bekannt, der einen Kolbenkopf und eine mit diesem fest verbundene Kolbenstange aufweist. Als Teil des Kolbenkopfs ist eine sich bis zur Kolbenstange erstreckende Hülse derart ausgebildet, dass zwischen der Hülse und dem Inneren des Kolbenkopfes ein Kühlsystem mit einer Mehrzahl von Kühlkanälen ausgebildet ist. Stirnseitig ist auf der Hülse eine flächige Kopfplatte angeordnet, die mittels Schrauben von vorne auf der Stirnseite des Kolbenkopfes fixiert ist. Die Kopfplatte liegt flächig auf dem vorderen Ende der Hülse auf, wodurch die Stirnseite des Presskolbens auch ein Widerlager zum Aufnehmen der Kräfte beim Pressen bildet.

Des Weiteren ist aus der Druckschrift DE 10 2005 048 717 A1 ein mehrteiliger Kolben zur Befestigung am hochdruckseitigen Endbereich einer axial in einem Gießzylinder einer Kaltkammer-Gießmaschine verschiebbaren Kolbenstange bekannt. Der Kolben umfasst einen hochdruckseitig an der Kolbenstirnwand angeordneten Kolbendeckel und einen niederdruckseitig an den Kolbendeckel anschließenden Kolbenkörper in Form einer Buchse. Der Kolbenkörper ist mittels Befestigungsschrauben zu einer Baueinheit mit dem Kolbendeckel verbunden.

Der Erfindung liegt die Aufgabe zugrunde, einen Druckgießkolben in Bezug auf Wartungsfreundlichkeit und Funktionalität weiterzubilden.

Die Erfindung wird durch die Merkmale des Anspruchs 1 wiedergegeben. Die weiteren rückbezogenen Ansprüche betreffen vorteilhafte Aus- und Weiterbildungen der Erfindung.

Die Erfindung schließt einen Druckgießkolben mit einem an einer Kolbenstange befestigbaren Grundkörper mit einer schmelzeseitigen Stirnfläche ein, auf dessen Mantelfläche zumindest ein hohlzylindrischer Gleitkörper und wahlweise ein Abstreifelement montierbar sind, und ein geschlossener Stirnring zwischen der Stirnfläche des Grundkörpers und der Stirnfläche des Gleitkörpers angeordnet ist, wobei der Stirnring mittels einer Verbindungseinrichtung am Grundkörper befestigbar ist. Zur Lösung der Aufgabe ist der geschlossene Stirnring axial über die Stirnfläche des Grundkörpers auf der Mantelfläche des Grundkörpers montierbar und mittels der Verbindungseinrichtung dort verriegelbar und wieder lösbar. Ferner dient der geschlossene Stirnring als stirnseitiges erstes Halteelement für den hohlzylindrischen Gleitkörper und das Abstreifelement.

Derartige Druckgießkolben sind sowohl für den Einsatz in Vakuum-Druckgießmaschinen wie auch für andere Ausführungen geeignet. Folglich wirkt der Verriegelungsmechanismus der Verbindungseinrichtung über die Mantelfläche des Grundkörpers. Hierzu kommt ein besonderes Konstruktionsprinzip zum Einsatz, das es erlaubt, beispielsweise von gut zugänglichen Stellen am Druckgießkolben eine verriegelnde Wirkverbindung des Stirnrings über die Mantelfläche des Grundkörpers herzustellen. Derartige Verbindungseinrichtungen stellen beispielsweise eigenständige Fixierungen mit mehreren Einzelteilen dar. Selbstverständlich ist eine Verbindungseinrichtung auch wieder lösbar und dazu geeignet, den Stirnring wieder freizugeben. Hierzu sind besonders von der Stirnfläche oder von der Kolbenrückseite her zugängliche Verriegelungsmechanismen geeignet.

Die Erfindung geht dabei von der Überlegung aus, dass die Verschleißteile von der Stirnseite her ausgetauscht werden können. Hierzu werden die hohlzylindrischen Gleitkörper in Form von Gleitbuchsen und/oder Spreizringen und gegebenenfalls das Abstreifelement in Form von einem oder mehreren Abstreifringen über den Kolbenkopf auf die Mantelfläche des Grundkörpers geschoben und mit einem vorderseitig abschließenden Stirnring gesichert. In umgekehrter Reihenfolge können diese wieder demontiert werden. Ein Betätigungsmechanismus zum Fixieren und Lösen der Verbindung von Stirnring und Grundkörper kann bevorzugt von der Stirnseite des Kolbens entweder axial oder radial beziehungsweise auch von der Kolbenrückseite her in axialer Richtung erfolgen. Mechanische Verschlüsse können dabei konstruktiv an einen Schnellspannverschluss von Bohrfuttern oder beispielsweise an ein Stiftschloss angelehnt sein. Die gesamte Konstruktion zur Halterung ist darauf abgestimmt, dass etwaige im Grundkörper angeordnete direkte oder indirekte Kühleinrichtungen in ihrer Wirkung nicht beeinträchtigt werden. Folglich ist der Sicherungsmechanismus des ersten Halteelements, je nach Kolbengröße, nach dem zur Verfügung stehenden Bauraum ausgelegt. Der Stirnring greift üblicherweise nicht oder nur geringfügig auf die Stirnfläche des Grundkörpers über. So ist auf wünschenswerte Weise nur die Stirnfläche des Grundkörpers maßgeblich der Temperatur der Schmelze ausgesetzt. Dort kann durch eine geeignete Materialauswahl die Kolbenkühlung effizient wirken.

Zwischen der Stirnfläche des Grundkörpers und der Stirnfläche des Gleitkörpers kann das erste Halteelement als Ring aus einem härteren Material als das des Gleitkörpers angeordnet sein. Auf diese Weise ist es möglich, den Gleitkörper aus einem weicheren, gut gleitfähigen Material, wie Kupfer oder einer Kupferlegierung, zu fertigen. Der Grundkörper kann aus Stahl oder auch aus Kupfer gefertigt sein. Ein Grundkörper aus Kupfer bietet aufgrund der besseren Wärmeableitfähigkeit Vorteile hinsichtlich der Taktzeiten der Druckgießmaschine, insbesondere beim Aluminiumdruckguss. Stahlgrundkörper haben dafür den Vorteil, dass sie robuster sind, also höhere Standzeiten aufweisen. Auch der Gleitkörper kann aus Stahl gefertigt sein.

Der besondere Vorteil besteht darin, dass Verschleißteile von vorne, also von der Kolbenstirnseite her, ausgetauscht werden können. Hierzu werden Gleitbuchsen, Spreizringe und Abstreifringe über den Kolbenkopf geschoben und mit dem Stirnring als erstes Halteelement gesichert.

In bevorzugter Ausgestaltung der Erfindung kann der hohlzylindrische Gleitkörper und das Abstreifelement an der von der Stirnfläche des Grundkörpers abgewandten Seite durch ein zweites Halteelement fixiert sein. Das zweite Halteelement kann dabei einstückiger Bestandteil des Grundkörpers sein. Andererseits kann das zweite Haltelement auch ein weiterer Ring sein, der mit dem Grundkörper, beispielsweise in einer Nut, fest verbunden ist. In seiner radialen Ausdehnung ist das zweite Halteelement gleich oder kleiner als die weiteren Gleitbuchsen, Spreizringe oder Abstreifringe. Jedenfalls kragt das Halteelement nicht über deren Umfang hinaus.

Vorteilhafterweise kann das zweite Halteelement zumindest eine aus der Mantelfläche des Grundkörpers heraustretende Auskragung sein. Die Auskragung muss so beschaffen sein, dass in jedem Falle die im Betrieb auftretenden axialen Kräfte der weiteren Gleitkörper oder Abstreifringe aufgenommen werden können.

Demgegenüber ist es auch möglich, dass das zweite Halteelement als eine aus der Mantelfläche des Grundkörpers umfänglich umlaufende Auskragung ausgebildet ist. Das zweite Halteelement dient als rückseitiger Anschlag oder Flansch, an dem eine Stirnseite der benachbarten Ringe flächig anliegt. Eine derartigen Auskragung lässt sich auch aus dem vergleichsweise massiven Grundkörper bei der Herstellung einfach herausbilden.

In vorteilhafter Ausgestaltung der Erfindung kann die Verbindungseinrichtung eine auf den geschlossenen Stirnring und den hohlzylindrischen Gleitkörper einwirkende axiale Vorspannung erzeugen. Durch eine Vorspannung haben die Gleitkörper, Spreizringe oder Abstreifringe in axialer Richtung kein Spiel und werden stirnseitig aneinander gepresst. Hierdurch wird im Betrieb auf effektive Weise das unerwünschte Eindringen von Restschmelze zwischen die jeweiligen Stirnflächen verhindert. Auch die axiale Wärmeausdehnung der Materialien wird dadurch ausgeglichen.

Vorteilhafterweise kann die Verbindungseinrichtung ein Bajonettverschluss, eine Spannmutter, ein mechanisches, ein elektromechanisches, ein mechatronisches oder ein magnetisches Schloss sein. Mechanische Schlösser umfassen bewegliche Segmente, beispielsweise eine Kombination aus Stiften und Federn, welche an der Stirnseite je nach dem zur Verfügung stehenden Bauraum als Halterungen ausgebildet sind. Meist sind hierzu zueinander komplementäre Bauteile positioniert, die zum Verschlussmechanismus zusammenwirken. Auch weitere, aus mehreren Wirkprinzipien bestehende, funktionale Schließeinheiten, wie beispielsweise elektromechanische oder mechatronische Schlösser, sind angedacht.

In bevorzugter Ausführungsform der Erfindung kann der geschlossene Stirnring von der Stirnfläche des Grundkörpers aus betrachtet angefast oder anderweitig abgeschrägt sein. Hierdurch wird eine Führung des Druckgusskolbens in die Druckgusskammer bewirkt. Zudem sind abgeschrägte Kanten am Übergang von der Stirnseite zur Mantelfläche des Kolbens beständiger gegenüber Kantenausbrüchen durch mechanische Einflüsse.

Vorteilhafterweise kann zumindest der Stirnring und der unmittelbar benachbarte hohlzylindrische Gleitkörper an den jeweiligen stirnseitigen Stoßstellen komplementäre-Absätze aufweisen, wodurch diese überlappend verzahnen. Beispielsweise werden die Ringe an ihren Stoßstellen nach der Montage in axialer Richtung miteinander verzahnt. Durch eine entsprechende Ausgestaltung der Absätze kann außerdem eine gegenseitige Drehsicherung der Ringe hergestellt werden.

Ausführungsbeispiele der Erfindung werden anhand der schematischen Zeichnungen näher erläutert.

Darin zeigen:
- Fig. 1: einen axialen Längsschnitt durch einen Druckgießkolben mit einer stirnseitigen Verbindungseinrichtung für das erste Halteelement,
- Fig. 2: einen axialen Längsschnitt durch einen Druckgießkolben mit einer von der Kolbenrückseite her bedienbaren Verbindungseinrichtung, und
- Fig. 3: einen axialen Längsschnitt durch einen erfindungsgemäßen Vakuum-Druckgießkolben.

Einander entsprechende Teile sind in allen Figuren mit denselben Bezugszeichen versehen.

Der Druckgießkolben 1 mit direkter Kühlung gemäß Fig. 1 weist einen Grundkörper 2 auf, der auch die schmelzeseitige Stirnfläche 22 des Druckgießkolbens 1 bildet. Auf dem Grundkörper 2 ist eine Gleitbuchse als Gleitkörper 3 und ein Abstreifring 5 angeordnet. Zwischen der Stirnfläche 22 des Druckgießkolbens 1 und der vorderen Stirnfläche 31 des Gleitkörpers 3 ist auf der Mantelfläche 21 ein geschlossener Stirnring 6 als erstes Halteelement angeordnet, der üblicherweise aus einem härteren Material besteht als der Gleitkörper 3. Der Gleitkörper 3 wird dadurch vor einem direkten Kontakt mit dem heißen Gießmaterial geschützt.

Zur Halterung des geschlossenen Stirnrings 6 dient eine Verbindungseinrichtung 8, die als Verschluss dient und wieder lösbar ausgebildet ist. Die Verbindungseinrichtung 8, die in der vorliegenden Ausführungsform im Prinzip dem Schließmechanismus eines Stiftschlosses nachgebildet ist, besteht aus einer Druckfeder 81 mit einem Stift 82. Der Stift 82 wird durch die Druckfeder 81 kraftbeaufschlagt, um in radialer Richtung in eine Nut 61 im ersten Halteelement 6 einzugreifen. Durch diesen Schließmechanismus wird der Stift 82 dauerhaft in der verschließenden Position gehalten. Zum Lösen dieser Verbindung ist durch eine Bohrung eine Schraube 84 von der Stirnfläche 22 in den Grundkörper 2 eingebracht, deren Spitze azentrisch in eine Ausnehmung 83 des Stiftes 82 so eingreift, dass die Verbindung mit dem geschlossenen Stirnring 6 gelöst werden kann. Hierzu ist die Spitze der Schraube 84 konisch ausgebildet und die Ausnehmung 83 komplementär dazu als Hohlkegel.

Der auf der Rückseite des Gleitkörpers 3 angeordnete Abstreifring 5 kann geschlitzt sein und somit als Dichtring wirken. Außerdem schützt er den Gleitkörper 3 beim Rückzug des Druckgießkolbens 1 vor Beschädigungen durch in der Füllkammer angebackene Schmelze.

Als zweites Haltelement ist am kolbenrückseitigen Ende der Mantelfläche 21 eine aus dem Grundkörper einstückig herausgearbeitete Auskragung 7 angeordnet, die als rückseitiger Flansch den Abstreifring 5 und den Gleitkörper 3 fixiert.

Fig. 2 zeigt einen axialen Längsschnitt durch einen Druckgießkolben 1 analog zu Fig. 1 mit einer von der Kolbenrückseite her bedienbaren Verbindungseinrichtung 8. Bei dieser Konstruktion ist die Schraube 84 als Löseeinrichtung von der Kolbenrückseite durch eine Bohrung im Grundkörper 2 hindurchgeführt und greift wiederum azentrisch in eine Ausnehmung 83 des Stiftes 82 ein. Zum axialen Vorschub hat die Schraube 84 üblicherweise ein Schraubgewinde. Alternativ hierzu können allerdings auch andere axial wirkende Vorschubeinrichtungen verwendet werden. In Betracht kommt hierbei auch ein Bajonettverschluss.

Fig. 3 zeigt einen axialen Längsschnitt durch einen Vakuum-Druckgießkolben 1 mit indirekter Kühlung im Inneren des Grundkörpers 2. Bei dieser Ausführung ist die Verbindungseinrichtung 8 wiederum mittels einer durch den Grundkörper 2 von der Rückseite her hindurchgeführten Schraube 84 zum Lösen der Verbindung ausgebildet. Zwischen dem ersten Halteelement 6, wiederum ausgebildet als geschlossener Stirnring, und dem zweiten Halteelement 7, ausgebildet als um die Mantelfläche 21 umlaufende Auskragung, sind weitere Spreizringe 4 und ein Abstreifring 5 angeordnet und fixiert.

### Bezugszeichenliste

- 1: Druckgießkolben
- 2: Grundkörper
- 21: Mantelfläche
- 22: Stirnfläche
- 3: Gleitbuchse, hohlzylindrischer Gleitkörper
- 31: Stirnfläche des Gleitkörpers
- 4: Spreizring, hohlzylindrischer Gleitkörper
- 5: Abstreifelement, Abstreifring
- 6: erstes Halteelement, geschlossener Stirnring
- 61: Nut
- 7: zweites Haltelement, Auskragung
- 8: Verbindungseinrichtung
- 81: Druckfeder
- 82: Stift
- 83: Ausnehmung
- 84: Schraube
- A: Kolbenachse

## Patentansprüche

1. Druckgießkolben (1) mit einem an einer Kolbenstange befestigbaren Grundkörper (2) mit einer schmelzeseitigen Stirnfläche (22), auf dessen Mantelfläche (21) zumindest ein hohlzylindrischer Gleitkörper (3, 4) montierbar ist, und ein geschlossener Stirnring (6) zwischen der Stirnfläche (22) des Grundkörpers (2) und einer Stirnfläche (31) des Gleitkörpers (3, 4) angeordnet ist,
**dadurch gekennzeichnet,**
- **dass** der Stirnring (6) mittels einer Verbindungseinrichtung (8) am Grundkörper (2) befestigbar ist,
- **dass** der geschlossene Stirnring (6) axial über die Stirnfläche (22) des Grundkörpers (2) auf der Mantelfläche (21) des Grundkörpers (2) montierbar und mittels der Verbindungseinrichtung (8) dort verriegelbar und wieder lösbar ist, und
- **dass** der geschlossene Stirnring (6) als stirnseitiges erstes Halteelement für den hohlzylindrischen Gleitkörper (3, 4) dient.

2. Druckgießkolben nach Anspruch 1, **dadurch gekennzeichnet, dass** der hohlzylindrische Gleitkörper (3, 4) an der von der Stirnfläche (22) des Grundkörpers (2) abgewandten Seite durch ein zweites Halteelement (7) fixiert ist.

3. Druckgießkolben nach Anspruch 2, **dadurch gekennzeichnet, dass** das zweite Halteelement (7) zumindest eine aus der Mantelfläche (21) des Grundkörpers (2) heraustretende Auskragung ist.

4. Druckgießkolben nach Anspruch 2, **dadurch gekennzeichnet, dass** das zweite Halteelement (7) eine aus der Mantelfläche des Grundkörpers (2) umfänglich umlaufende Auskragung ist.

5. Druckgießkolben nach einem der Ansprüche 1 bis 4, **dadurch gekennzeichnet, dass** die Verbindungseinrichtung (8) eine auf den geschlossenen Stirnring (6) und den hohlzylindrischer Gleitkörper (3) einwirkende axiale Vorspannung erzeugt.

6. Druckgießkolben nach Anspruch 5, **dadurch gekennzeichnet, dass** die Verbindungseinrichtung (8) ein Bajonettverschluss, eine Spannmutter, ein mechanisches, ein elektromechanisches, ein mechatronisches oder ein magnetisches Schloss ist.

7. Druckgießkolben nach einem der Ansprüche 1 bis 6, **dadurch gekennzeichnet, dass** der geschlossene Stirnring (6) von der Stirnfläche (22) des Grundkörpers (2) aus betrachtet angefast oder anderweitig abgeschrägt ist.

8. Druckgießkolben nach einem der Ansprüche 1 bis 7, **dadurch gekennzeichnet, dass** zumindest der Stirnring (6) und der unmittelbar benachbarte hohlzylindrische Gleitkörper (3, 4) an den jeweiligen stirnseitigen Stoßstellen komplementäre Absätze aufweisen, wodurch diese überlappend verzahnt sind.

## Claims

1. Pressure die-casting piston (1) having a base member (2) which can be secured to a piston rod and having a melt-side end face (22) on the covering face (21) of which at least one hollow-cylindrical sliding member (3, 4) and optionally a scraping element (5) can be assembled, and a closed end ring (6) is arranged between the end face (22) of the base member (2) and an end face (31) of the sliding member (3, 4),
wherein the end ring (6) can be secured to the base member (2) by means of a connection device (8), **characterised in that**
- the closed end ring (6) can be assembled axially over the end face (22) of the base member (2) on the covering face (21) of the base member (2) and can be locked at that location and released again by means of the connection device (8), and
- **in that** the closed end ring (6) acts as an end-side first retention element for the hollow-cylindrical sliding member (3, 4) and the scraping element (5).

2. Pressure die-casting piston according to claim 1, **characterised in that** the hollow-cylindrical sliding member (3, 4) and the scraping element (5) are fixed at the side facing away from the end face (22) of the base member (2) by means of a second retention element (7).

3. Pressure die-casting piston according to claim 2, **characterised in that** the second retention element (7) is at least one protuberance which protrudes from the covering face (21) of the base member (2).

4. Pressure die-casting piston according to claim 2, **characterised in that** the second retention element (7) is a protuberance which extends peripherally from the covering face of the base member (2).

5. Pressure die-casting piston according to any one of claims 1 to 4, **characterised in that** the connection device (8) produces an axial pretensioning which acts on the closed end ring (6) and the hollow-cylindrical sliding member (3).

6. Pressure die-casting piston according to claim 5, **characterised in that** the connection device (8) is a bayonet closure, a clamping nut, a mechanical, an electromechanical, a mechatronic or a magnetic lock.

7. Pressure die-casting piston according to any one of claims 1 to 6, **characterised in that** the closed end ring (6) when viewed from the end face (22) of the base member (2) is chamfered or otherwise bevelled.

8. Pressure die-casting piston according to any one of claims 1 to 7, **characterised in that** at least the end ring (6) and the directly adjacent hollow-cylindrical sliding member (3, 4) have complementary steps on the respective end-side impact locations, whereby they are toothed in an overlapping manner.

## Revendications

1. Piston de coulée sous pression (1) comprenant un corps de base (2), qui peut être fixé sur une tige de piston et présente une surface frontale (22) du côté du de la masse fondue de coulée, et sur la surface périphérique (21) duquel peut être monté au moins un corps de glissement (3, 4) cylindrique creux, un anneau frontal fermé (6) étant agencé entre la surface frontale (22) du corps de base (2) et une surface frontale (31) du corps de glissement (3, 4),
**caractérisé**
- **en ce que** l'anneau frontal (6) peut être fixé au corps de base (2) au moyen d'un dispositif de liaison (8),
- **en ce que** l'anneau frontal fermé (6) peut être monté axialement par-delà la surface frontale (22) du corps de base (2), sur la surface périphérique (21) du corps de base (2), et peut y être verrouillé au moyen du dispositif de liaison (8), et à nouveau être démonté, et
- **en ce que** l'anneau frontal fermé (6) sert de premier élément de maintien frontal pour le corps de glissement (3, 4) cylindrique creux.

2. Piston de coulée sous pression selon la revendication 1, **caractérisé en ce que** le corps de glissement (3, 4) cylindrique creux est fixé par un deuxième élément de maintien (7), sur le côté opposé à la surface frontale (22) du corps de base (2).

3. Piston de coulée sous pression selon la revendication 2, **caractérisé en ce que** le deuxième élément de maintien (7) est au moins un décrochement faisant saillie de la surface périphérique (21) du corps de base (2).

4. Piston de coulée sous pression selon la revendication 2, **caractérisé en ce que** le deuxième élément de maintien (7) est un décrochement périphérique sur la circonférence de la surface périphérique du corps de base (2).

5. Piston de coulée sous pression selon l'une des revendications 1 à 4, **caractérisé en ce que** le dispositif de liaison (8) produit une précontrainte axiale agissant sur l'anneau frontal fermé (6) et le corps de glissement (3) cylindrique creux.

6. Piston de coulée sous pression selon la revendication 5, **caractérisé en ce que** le dispositif de liaison (8) est une fermeture du type à baïonnette, un écrou de serrage, une serrure mécanique, électromécanique, mécatronique ou magnétique.

7. Piston de coulée sous pression selon l'une des revendications 1 à 6, **caractérisé en ce que** l'anneau frontal fermé (6), vu à partir de la surface frontale (22) du corps de base (2), est chanfreiné ou biseauté d'une autre manière.

8. Piston de coulée sous pression selon l'une des revendications 1 à 7, **caractérisé en ce qu'**au moins l'anneau frontal (6) et le corps de glissement (3, 4) cylindrique creux directement voisin présentent des décrochements complémentaires au niveau des zones de jointure frontales respectives, celles-ci s'engrenant ainsi en se chevauchant mutuellement.
